# EUROPÄISCHE PATENTSCHRIFT

(11) **EP 1 006 226 B1**
(45) Veröffentlichungstag und Bekanntmachung des Hinweises auf die Patenterteilung: **14.01.2004**
(21) Anmeldenummer: 99121092.3
(22) Anmeldetag: 22.10.1999
(51) Int. Cl.: D03C 3/20

(54) **Führungsstangen für eine Jaquard-Webeinrichtung**
Guide bars for a Jacquard machine
Barres de guidage pour une machine Jacquard

(30) Priorität: 03.12.1998 DE 19855709
(43) Veröffentlichungstag der Anmeldung: 07.06.2000
(73) Patentinhaber: Michel Van de Wiele NV Carpet and Velvet Machinery, B-8510 Marke (BE)
(72) Erfinder: Irmer, Norbert, 78052 Villingen-Schwenningen (DE); Wahl, Peter, 78532 Tuttlingen (DE)
(74) Vertreter: Patentanwälte Westphal, Mussgnug & Partner

(56) Entgegenhaltungen:
- EP-A- 0 119 787
- EP-A- 0 188 074
- WO-A-92/16678
- WO-A-92/16680

## Beschreibung

Die Erfindung betrifft eine Führungsstange für Jaquard-Webeinrichtungen gemäß den Merkmalen des Oberbegriffs des Anspruchs 1.

Solche Führungsstangen, auch Selektoren genannt, die in Jaquard-Webeinrichtungen nebeneinander und übereinander in großen Stückzahlen eingesetzt werden sind beispielsweise in G 9112552.9, EP 0494044 A1 und EP 0 188 074 A, die als nächstliegender Stand der Technik angesehen wird, beschrieben worden.

Bei den Jaquard-Webeinrichtungen handelt es sich um eine fachbildende Vorrichtung zum Abweben großgemusterter Gewebe. Die Arbeitsweise der Jaquard-Webeinrichtungen beruht darauf, dass jeder Kettfaden einzeln gehoben oder gesenkt werden kann, wodurch der Musterungsvielfalt des zu webenden Gegenstandes praktisch keine Grenzen gesetzt sind.

Bei den mittlerweile entwickelten Jaquard-Webeinrichtungen werden elektronische Modularvorrichtungen mit Elektromagneten zur Steuerung des Hebens und Senkens der einzelnen Fäden eingesetzt. An den Führungsstangen werden sogenannte Lamellen oder Platinen durch Messerbalken auf- und abbewegt. An die Platinen werden Rollenzüge angehängt. An die freien Enden der Rollenzugschnüre werden Harnischschnüre angehängt. Diese Harnischschnüre wiederum sind an die einzelnen Kettfäden gekoppelt. Wenn der Rollenzug angehoben ist, wird der an diesem Rollenzug angehobene Kettfaden aufgehoben. Um einen Kettfaden zu heben, muss eine Platine in seiner oberen Stellung gehalten werden. Zum Verständnis für die Funktionsweise der Jaquard-Webeinrichtungen wird auf die eingangs genannten Dokumente explizit zum Zwecke der Offenbarung Bezug genommen.

Bei den bisher bekannten Jaquard-Webeinrichtungen sind auf einer computergesteuerten PC-Platte eine Vielzahl von solchen Führungsstangen mit integrierten Magnetsystemen zum Anziehen der Jaquard-Lamellen angeordnet. Bei einem konkreten Ausführungsbeispiel sind 22 solcher Führungsstangen nebeneinander angeordnet. Die Platinen selbst sind ebenfalls hintereinander angeordnet, so dass eine Jaquard-Webeinrichtung Hunderte von solchen Führungsstangen aufweist.

Der maximalen Packungsdichte sind durch die Bauhöhe der Führungsstangen Grenzen gesetzt. Dies deshalb, weil in den Führungsstangen jeweils ein Magnetsystem sitzt, das ausreichend groß dimensioniert werden muss, um bei Bestromung der Spulenanordnung des Magnetsystems für ein sicheres magnetisches Anziehen der Jaquard-Lamellen zu sorgen.

Bei den bekannten Führungsstangen von Jaquard-Webeinrichtungen werden, sofern die aus Blechmaterial bestehende Lamelle selbst magnetisch angezogen werden soll (vergleiche zum Beispiel SK 277761 und die Figuren 4 und 5 in EP 0494044 A1) jeweils zwei zueinander benachbart angeordnete Erregerspulen eingesetzt, die zueinander in Reihe geschaltet sind. Diese beiden Erregerspulen sitzen jeweils auf einem Eisenkern mit kreisrundem Querschnitt. Das Magnetsystem wird komplettiert durch Abdecken der Stirnseiten der beiden Erregerspulen mit Polblechen. Damit bei Bestromung der Erregerspulen eine ausreichend hohe Magnetkraft zum Anziehen der Jaquard-Lamellen erzeugt wird und die Haltekraft darüber hinaus ebenfalls ausreichend hoch ist, musste bisher dieses bekannte Magnetsystem eine ausreichende axiale Höhe aufweisen. Die Windungszahl der beiden Erregerspulen lag beispielsweise bei 1420 und es musste mit einem Strom von etwa 115 mA bestromt werden, um eine Haltekraft von 0,42 N zu erzeugen. Die Bauhöhe des Magnetsystems, das heißt die axiale Länge der Erregerspulen bzw. der Eisenkerne betrug hierbei etwa 13 mm. Die maximale Packungsdichte der Führungsstangen zueinander war somit vorgegeben.

Hier setzt die vorliegende Erfindung an.

Die Erfindung hat das Ziel, die bekannten Führungsstangen von Jaquard-Webeinrichtungen so weiterzubilden, dass diese einen geringeren Bauraum benötigen und deshalb eine erhöhte Pakkungsdichte erreicht werden kann.

Diese Aufgabe wird durch einen Führungsstangen mit den Merkmalen des Anspruchs 1 gelöst.

Weiterbildungen des Führungsstangens sind Gegenstand der Unteransprüche.

Der Führungsstangen nach der Erfindung beruht also im Wesentlichen darauf, einem im Querschnitt länglichen, quaderförmigen oder mindestens annähernd ovalen Eisenkern als Trägerkörper für die Erregerspule vorzusehen. Um diesen mindestens annährend ovalen oder länglichen, quaderförmigen Trägerkörper ist eine einzige Erregerspule gewickelt. Der Eisenkern und die Erregerspule haben dabei eine axiale Bauhöhe, die es erlaubt, dass die auf den sich gegenüberliegenden Außenflächen des Eisenkerns befindlichen Polbleche mit ihren Deckenwandungen zueinander in einem Abstand von < 13 mm befinden.

Das im Führungsstangen integrierte, neuartige Elektromagnetsystem zeichnet sich im Vergleich zu den bisher bekannten Elektromagnetsystemen mit zwei zueinander beabstandeten Erregerspulen durch eine optimalere Feldverteilung des bestromten Elektromagnetsystems aus. Dies liegt im Wesentlichen daran, dass durch die Verwendung nur einer einzigen ovalen Erregerspule die Feldlinien gleichmäßig um die Spule herum verlaufen. Bei den beiden im Abstand befindlichen Erregerspulen nach dem Stand der Technik war es dagegen so, dass sich im Zwischenraum zwischen diesen beiden Spulen die Feldlinienkräfte gegenseitig aufgehoben haben, so dass in der Mitte der beiden Spulen keine oder nahezu keine Magnetkraft vorhanden war.

In einer Weiterbildung der Erfindung ist vorgesehen, dass der Eisenkern und die auf den Eisenkern gewickelte Erregerspule insgesamt eine Bauhöhe von < 10 mm, vorzugsweise 7 oder 8 mm aufweisen, so dass sich die Deckenwandungen der an den beiden Stirnseiten des Eisenkerns und der Erregerspule aufgesetzten Polbleche ebenfalls in einem Abstand von < 10 mm befinden. Durch die niedrigere Bauhöhe des gesamten Elektromagnetsystems ist sichergestellt, dass sich im Vergleich zu den bisher bekannten Führungsstangen eine Packungsdichtenerhöhung von > 20 % erreichen läßt.

In einer Weiterbildung der Erfindung ist vorgesehen, dass der Eisenkern einteilig ausgebildet ist. Ein solcher einteiliger Eisenkern, der eine ovale oder langgestreckte Quaderform aufweist, kann beispielsweise aus dem Vollen gearbeitet werden. Eine andere Möglichkeit zur einteiligen Herstellung eines solchen Eisenkerns besteht in der Sinterung bzw. in der neuartigen MIM-(Metal Injection Molding)-Technologie.

Es ist jedoch auch möglich, den Eisenkern mehrteilig zu gestalten. Dies kann beispielsweise dadurch geschehen, dass zwei oder mehrere, im Querschnitt kreisrunde Metallstangenelemente nebeneinander gereiht werden. Es können auch zwei Quader mit einseitiger Abrundung aneinandergereiht werden.

Die auf den sich gegenüberliegenden Stirnseiten des Eisenkerns bzw. der Erregerspule angeordneten Polbleche sind vorzugsweise im Querschnitt U-förmig gestaltet. Die Polbleche können durch Press-, Kleb-, Niet- und/oder Schweißverbindungen mit dem Eisenkern verbunden sein. Das Polblech ist vorzugsweise ein Stanz-Biegeteil.

In einer anderen Ausbildung der Erfindung ist das Polblech einstückig mit dem Eisenkern hergestellt. Eine Herstellart hierfür ist die oben bereits erwähnte MIM-Technologie.

Die einstückige Herstellung von Polblech und Eisenkern kann beispielsweise derart erfolgen, dass eines der Polbleche zusammen mit dem Eisenkern einstückig hergestellt wird und auf der noch freien Stirnseite des Eisenkerns ein Polblech in herkömmlicher Weise durch Stanzen, Nieten, Kleben oder Aufpressen befestigt wird. Eine andere Variante besteht darin, dass einstückig an die beiden sich gegenüberstehenden Polbleche jeweils ein Teil des Eisenkerns angeformt wird und die beiden Eisenkernteile dann möglichst luftspaltfrei ineinandergefügt werden.

Die Polblechdicke oder Polplattendicke beträgt etwa 1 mm.

Der Führungsstangen nach der Erfindung wird nachfolgend im Zusammenhang mit Figuren näher erläutert. Es zeigen:
- Fig. 1: verschiedene perspektivische Ansichten einer ausschnittsweise gezeigten Führungsstange nach dem Stand der Technik zum Einsatz in Jaquard-Webeinrichtungen,
- Fig. 2: ein Beispiel eines langgestreckten bzw. ovalen Eisenkerns mit aufgewickelter Spule in perspektivischer Darstellung für ein Magnetsystem bei einer Führungsstange nach der Erfindung,
- Fig. 3: die Darstellung von Fig. 2 mit aufgesetztem Polblech,
- Fig. 4: die Schnittdarstellung eines Magnetsystems mit zwei zueinander beabstandeten Erregerspulen und aufgesetzten Polblechen bei einem in einer Führungsstange eingesetzten Magnetsystem nach dem Stand der Technik,
- Fig. 5: die Schnittdarstellung eines Magnetsystems für eine Führungsstange nach der Erfindung mit im Vergleich zum Magnetsystem in Fig. 4 deutlich reduzierter Bauhöhe, und
- Fig. 6: beispielhaft die Kraft-Luftspalt-Kennlinien bei einem Magnetsystem nach dem Stand der Technik und einem Magnetsystem gemäß vorliegender Erfindung.

In den nachfolgenden Figuren bezeichnen, sofern nicht anders angegeben, gleiche Bezugszeichen gleiche Teile mit gleicher Bedeutung.

In Figur 1 ist in verschiedenen Ansichten jeweils eine Führungsstange 10 mit ihrem oberen Teil ausschnittsweise in perspektivischer Darstellung gezeigt. In dem oberen Teil der Führungsstange 10 ist ein Elektromagnetsystem integriert. Bei der bekannten Führungsstange 10 gemäß Figur 1 weist das Elektromagnetsystem zwei zur Längsachse der Führungsstange 10 zueinander beabstandete Eisenkerne 12 auf, die einen kreisrunden Querschnitt haben. Um diese beiden Eisenkerne 12 ist jeweils eine Erregerspule 14 gewickelt. Die beiden Erregerspulen 14, die jeweils etwa eine Windungszahl von 1400 aufweisen können, sind zueinander in Reihe geschaltet und über nicht dargestellte Zuleitungen mit einer Stromquelle verbindbar. Die Eisenkerne 12 mit darübergewickelten Erregerspulen 14 sitzen in einem Hohlraum der Führungsstange 10 und damit zwischen den beiden Deckenwandungen 10a und 10d und den beiden gegenüberliegenden Seitenwandungen 10b und 10c. Auf den beiden Stirnseiten der Eisenkerne 12 und der Erregerspulen 14 sitzt jeweils ein Polblech 18 auf. Dieses Polblech 18 verfügt über eine Deckenwandung 18a, die durch Niet-, Schweiß-, Kleboder Pressverbindung mit den oberen Stirnflächen der Eisenkerne 12 feststehend verbunden ist. Die Deckenwandung 18a schließt etwa bündig mit der Deckenwandung 10a der Führungsstange 10 ab.

U-förmig von dieser Deckenwandung 18a des Polbleches 18 erstrecken sich zwei Seitenwandungen 18b, 18c, die zueinander beabstandet sind, nach unten weg. Diese beiden Seitenwandungen 18b und 18c des Polbleches 18 schließen wiederum bündig mit den Seitenwandungen 10b und 10c des Führungsstangen ab.

Ein zweites Polblech 18 ist auf den gegenüberliegenden Stirnseiten der Eisenkerne 12 ebenfalls angeordnet, jedoch nur strichliert in Figur 1 gezeigt. Anzumerken ist in diesem Zusammenhang, dass in Figur 1 die Führungsstangen 10 jeweils entlang ihrer Symmetrieebene geschnitten ausschnittsweise dargestellt sind. Die gesamte Führungsstange 10 ist in seinem oberen Teil mit dem integrierten Elektromagnetsystem in einer der Darstellungen von Figur 1 strichliert angedeutet.

In an sich bekannter Weise liegen an den beiden Seitenwänden 10b und 10c der Führungsstange 10 Jaquard-Lamellen oder Platinen 16 an. Diese Jaquard-Lamellen 16 befinden sich bei nichterregtem Elektromagnetsystem, das heißt nicht von Strom durchflosssenen Erregerspulen 14, mit einem Luftspalt L beabstandet zu den Seitenwänden 18b und 18c der Polbleche 18. Werden dagegen die Erregerspulen 14 von Strom durchflossen, baut sich ein Magnetfeld auf, durch welches die Jaquard-Lamellen 16 an die Seitenwände 18b und 18c der Polbleche 18 angezogen werden.

Durch das Anziehen der Jaquard-Lamellen 16 an die Seitenwände 10b, 10c bzw. 18b und 18c rutschen die Öffnungen in den Jaquard-Lamellen 16 an Haltehaken, die in Figur 1 nicht näher dargestellt sind.

Die Bauhöhe der bekannten Führungsstangen 10 ist durch die axiale Erstreckung der Eisenkerne 12 und der darum gewickelten Erregerspulen 14 samt aufgesetzten Polblechen 18 vorgegeben. Die Bauhöhe beträgt bei den bisher bekannten Führungsstangen 10 etwa 13 mm.

In den Figuren 2 und 3 ist in perspektivischer Darstellung ein Eisenkernsystem gezeigt, wie es in den Führungsstangen 14 erfindungsgemäß eingesetzt ist. Es ist jetzt ein einziger Eisenkern 12 vorgesehen, der länglich bzw. ovalförmig im Querschnitt gebildet ist. Um die Umfangsfläche dieses länglichen oder ovalförmigen Eisenkerns 12 ist die Erregerspule 14 gewickelt, die folglich auch eine ovale Kontur aufweist. Auf den beiden Stirnseiten des Eisenkerns 12 bzw. der Erregerspule 14 sitzt jeweils ein Polblech 18 auf, von dem in Figur 3 nur das obere Polblech 18 gezeigt ist.

Obwohl der längliche bzw. ovalförmige Eisenkern 12 einstückig ausgebildet sein kann, liegt es im Rahmen der Erfindung, den Eisenkern 12 mehrteilig, zum Beispiel zweiteilig, zu gestalten. Dies ist in Figur 2 oben angedeutet. Dort sind jeweils im Querschnitt kreisrunde Eisenstangenteile nebeneinander aufgereiht. Neben solchen aneinandergereihten Eisenkernteilen 12a ist es auch möglich, dass eine Vielzahl von Eisendrähten so zueinander gepackt wird, dass die in Figur 2 dargestellte, längliche bzw. ovale Querschnittsform des Eisenkerns 12 zustande kommt. Eine bevorzugte Ausführung besteht in der Nebeneinanderreihung von zwei Quadern mit einer abgerundeten Endkante.

In Figur 5 ist eine Seitenansicht eines solchen Elektromagnetsystems gezeigt. Auf den sich gegenüberliegenden Stirnseiten der Erregerspule 14 sitzen die Deckenwandungen der beiden Polbleche 18a. Die zueinanderzeigenden Seitenwandungen 18b der Polbleche 18 überdecken die Umfangsfläche der Erregerspule 14 teilweise. Der Abstand zwischen den Deckenwandungen 18a der beiden Polbleche 18 beträgt weniger als 10 mm, zum Beispiel 7 oder 8 mm.

In Figur 4 ist im Vergleich dazu eine Seitenansicht eines herkömmlichen Magnetsystems in einer Führungsstange nach dem Stand der Technik dargestellt. Der Abstand zwischen den beiden Deckenwandungen 18a der Polbleche 18 beträgt hier zum Beispiel 13 mm. Es sind deutlich die zueinander beabstandeten Erregerspulen 14 erkennbar. Ein Vergleich der beiden Figuren 4 und 5 zeigt, dass bei reduzierter Bauhöhe des Elektromagnetsystems deren Längenerstreckung annährend gleich ist.

In Figur 6 sind die Kraft-Luftspalt-Kennlinien des Elektromagnetsystems bei einer Führungsstange 10 nach dem Stand der Technik (vergleiche Figur 4) und des Magnetsystems (vergleiche Figur 5) einer Führungsstange nach der Erfindung graphisch dargestellt. Hierbei wird davon ausgegangen, dass der Luftspalt der Jaquard-Lamelle 16 zur Seitenwandung der Polbleche 18 im nichterregten Zustand der Erregerspulen in beiden Fällen 0,25 mm beträgt. Der Erregerstrom beträgt konstant etwa 130 mA. Es ist deutlich zu erkennen, dass bei einem Luftspalt von 0,25 mm die durch das Elektromagnetsystem nach der Erfindung erzeugte Magnetkraft deutlich höher als die durch das bekannte Magnetsystem erzeugte Magnetkraft ist. Während die Magnetkraft bei 0,25 mm Luftspalt im neuen Magnetsystem > 2 N ist, beträgt diese bei dem Magnetsystem nach dem Stand der Technik lediglich 1,6 N. Anhand des Kurvenverlaufes ist erkennbar, dass diese erhöhte Magnetkraft bis zu einem Luftspalt von etwa 2 mm beibehalten bleibt.

Diese erhöhte Magnetkraft bei gleichem Luftspalt ist durch die optimalere Feldverteilung bei dem Magnetsystem nach der Erfindung sichergestellt.

### Bezugszeichenliste

- 10: Führungsstange
- 12: Spulenkern, Eisenkern
- 14: Erregerspule
- 16: Lamelle
- 18: Polblech

- 10a: Deckenwand
- 10b: Seitenwand
- 10c: Seitenwand
- 10d: Deckenwand
- 18a: Deckenwand
- 18b: Seitenwand
- 18c: Seitenwand
- 18d: Deckenwand

- L: Luftspalt
- F: Kraft

## Patentansprüche

1. Führungsstange für eine Jaquard-Webeinrichtung mit einem innerhalb des Führungsstangens (10) integrierten Elektromagnetsystem, das eine auf einem Trägerkörper gewickelte Spulenanordnung aufweist und von Polblechen (18) abgedeckt ist,
**dadurch gekennzeichnet, dass** der Trägerkörper ein Eisenkern (12) mit mindestens annährend ovaler Umfangsfläche ist, dass um die Umfangsfläche eine die Spulenanordnung bildende Erregerspule (14) angeordnet ist, und dass die Polbleche (18) auf den sich gegenüberliegenden Außenflächen des Eisenkern (12) jeweils mit ihren Deckenwandungen aufliegen und die Deckenwandungen (18a, 18d) der Polbleche (18) einen Abstand zueinander von < 13 mm aufweisen.

2. Führungsstange nach Anspruch 1,
**dadurch gekennzeichnet, dass** der Abstand der Deckenwandungen (18a, 18d) der Polbleche (18) < etwa 10 mm, insbesondere etwa 8 oder 7 mm beträgt.

3. Führungsstange nach Anspruch 1 oder 2,
**dadurch gekennzeichnet, dass** der Eisenkern (12) einteilig ausgebildet ist.

4. Führungsstange nach Anspruch 1 oder 2,
**dadurch gekennzeichnet, dass** der Eisenkern (12) mehrteilig, mindestens jedoch zweiteilig ausgebildet ist.

5. Führungsstange nach Anspruch 4,
**dadurch gekennzeichnet, dass** der mehrteilige Eisenkern (12) eine Vielzahl von aneinandergereihten Eisenteilen (12a) mit jeweils rundem Querschnitt aufweist.

6. Führungsstange nach einem der Ansprüche 1 bis 5,
**dadurch gekennzeichnet, dass** die Polbleche (18) U-förmig gebildet sind.

7. Führungsstange nach Anspruch 6,
**dadurch gekennzeichnet, dass** die Polbleche (18) Stanz-Biegeteile sind.

8. Führungsstange nach einem der Ansprüche 1 bis 7,
**dadurch gekennzeichnet, dass** die Polbleche (18) durch Press-, Kleb-, Niet- und/oder Schweißverbindungen an dem Eisenkern (12) des Magnetsystems befestigt sind.

9. Führungsstange nach einem der Ansprüche 1 bis 4,
**dadurch gekennzeichnet, dass** die Polbleche (18) mit dem Eisenkern (12) einstückig verbunden sind.

10. Führungsstange nach Anspruch 9,
**dadurch gekennzeichnet, dass** jeweils ein Polblech (18) mit einem Teil eines Eisenkerns (12) einstückig verbunden ist.

11. Führungsstange nach Anspruch 9 oder 10,
**dadurch gekennzeichnet, dass** das Polblech (18) mit dem Eisenkern (12) oder Eisenkernteil einstükkig durch MIM-Technologie (Metal Injection Molding) hergestellt ist.

12. Führungsstange nach einem der Ansprüche 1 bis 11,
**dadurch gekennzeichnet, dass** die Polbleche (18) eine Dicke von ≤ etwa 1,0 mm aufweisen.

13. Führungsstange nach einem der Ansprüche 1 bis 12,
**dadurch gekennzeichnet, dass** die Erregerspule (14) eine Wicklung aus Kupfer ist.

## Claims

1. A guide bar for a Jacquard power loom with an electromagnet system integrated inside the guide bar (10), which comprises a coil arrangement wound onto a support member and is covered by pole sheets (18),
**characterised in that** the support member is an iron core (12) having an at least approximately oval peripheral face,
**in that** an exciting coil (14) forming the coil arrangement is disposed around the peripheral face, and **in that** the pole sheets (18) each lie on the opposite outer faces of the iron core (12) with their cover walls and the cover walls (18a, 18d) of the pole sheets (18) have a mutual spacing of < 13 mm.

2. A guide bar according to Claim 1,
**characterised in that** the spacing of the cover walls (18a, 18b) of the pole sheets (18) is < roughly 10 mm, in particular roughly 8 or 7 mm.

3. A guide bar according to Claim 1 or 2,
**characterised in that** the iron core (12) has a single-piece construction.

4. A guide bar according to Claim 1 or 2,
**characterised in that** the iron core (12) has a multi-piece construction, but at least a two-piece construction.

5. A guide bar according to Claim 4,
**characterised in that** the multi-part iron core (12) has a plurality of lined-up iron parts (12a) each with a round cross section.

6. A guide bar according to one of Claims 1 to 5,
**characterised in that** the pole sheets (18) are formed in a U-shape.

7. A guide bar according to Claim 6,
**characterised in that** the pole sheets (18) are punched bent components.

8. A guide bar according to one of Claims 1 to 7,
**characterised in that** the pole sheets (18) are fixed to the iron core (12) of the magnet system by compression, glued, rivetted and/or weld joints.

9. A guide bar according to one of Claims 1 to 4,
**characterised in that** the pole sheets (18) are connected in one piece to the iron core (12).

10. A guide bar according to Claim 9,
**characterised in that** in each case a pole sheet (18) is connected in one piece to one part of the iron core (12).

11. A guide bar according to Claim 9 or 10,
**characterised in that** the pole sheets (18) with the iron core (12) or iron core part is produced in one piece by MIM (metal injection moulding) technology.

12. A guide bar according to one of Claims 1 to 11,
**characterised in that** the pole sheets (18) have a thickness of ≤ roughly 1.0 mm.

13. A guide bar according to one of Claims 1 to 12,
**characterised in that** the exciting coil (14) is a winding made of copper.

## Revendications

1. Barre de guidage pour un métier Jacquard comportant un système à électro-aimant intégré dans la barre de guidage (10), ce système comportant un dispositif à bobine enroulée sur un support et recouvert par des tôles polaires (18),
**caractérisée en ce que**
• le support est un noyau de fer (12) à surface périphérique au moins sensiblement ovale,
• autour de la surface périphérique, une bobine d'excitation (14) forme le dispositif de bobine et
• les tôles polaires (18) s'appliquent sur les surfaces extérieures opposées du noyau de fer (12), chaque fois avec leur paroi de recouvrement, et les parois de recouvrement (18a, 18d) des tôles polaires (18) ont entre elles une distance inférieure à 13 mm.

2. Barre de guidage selon la revendication 1,
**caractérisée en ce que**
la distance des parois de recouvrement (18a, 18d) des tôles polaires (18) est inférieure à environ 10 mm, notamment de l'ordre de 8 à 7 mm.

3. Barre de guidage selon la revendication 1 ou 2,
**caractérisée en ce que**
le noyau de fer (12) est en une seule pièce.

4. Barre de guidage selon la revendication 1 ou 2,
**caractérisée en ce que**
le noyau de fer (12) est en plusieurs parties, notamment en deux parties.

5. Barre de guidage selon la revendication 4,
**caractérisée en ce que**
le noyau de fer (12) en plusieurs parties comprend plusieurs parties de fer (12a) juxtaposées et ayant une section ronde.

6. Barre de guidage selon l'une quelconque des revendications 1 à 5,
**caractérisée en ce que**
les tôles polaires (18) ont une forme de U.

7. Barre de guidage selon la revendication 6,
**caractérisée en ce que**
les tôles polaires (18) sont des pièces cintrées et matricées.

8. Barre de guidage selon l'une quelconque des revendications 1 à 7,
**caractérisée en ce que**
les tôles polaires (18) sont fixées par des liaisons pressées, collées, rivetées et/ou soudées sur le noyau de fer (12) du système magnétique.

9. Barre de guidage selon l'une quelconque des revendications 1 à 4,
**caractérisée en ce que**
les tôles polaires (18) sont reliées en une seule pièce au noyau de fer (12).

10. Barre de guidage selon la revendication 9,
**caractérisée en ce que**
chaque fois une tôle polaire (18) est reliée à une partie d'un noyau de fer (12) en une seule pièce.

11. Barre de guidage selon la revendication 9 ou 10,
**caractérisée en ce que**
la tôle polaire (18) est réalisée en une seule pièce avec le noyau de fer (12) ou une partie du noyau de fer (12), par la technique MIM (moulage par injection de métal).

12. Barre de guidage selon l'une quelconque des revendications 1 à 11,
**caractérisée en ce que**
les tôles polaires (18) ont une épaisseur inférieure à environ 1, 0 mm.

13. Barre de guidage selon l'une quelconque des revendications 1 à 12,
**caractérisée en ce que**
la bobine d'excitation (14) est un enroulement en cuivre.
